# EUROPÄISCHE PATENTSCHRIFT

(11) **EP 0 454 142 B1**
(45) Veröffentlichungstag und Bekanntmachung des Hinweises auf die Patenterteilung: **29.09.1993**
(21) Anmeldenummer: 91106771.8
(22) Anmeldetag: 26.04.1991
(51) Int. Cl.: E04H 1/12, G09F 15/00, A47F 11/10

(54) **Baldachin für eine Präsentationswand**
Baldachin for exhibition stand
Baldaquin pour mur de présentation

(30) Priorität: 27.04.1990 DE 9004787 U
(43) Veröffentlichungstag der Anmeldung: 30.10.1991
(73) Patentinhaber: EMIL LUX GmbH, D-42929 Wermelskirchen (DE)
(72) Erfinder: Wupperfeld, Norbert, W-5608 Radevormwald (DE)
(74) Vertreter: Selting, Günther, Dipl.-Ing.

(56) Entgegenhaltungen:
- DE-A- 3 820 403
- FR-A- 1 369 549
- FR-A- 2 341 290

## Beschreibung

Die Erfindung bezieht sich auf einen Baldachin für eine Präsentationswand für Messe- und Verkaufsstände mit einem ebenen Aufnahmeteil, dessen oberer und unterer Rand je eine waagerechte U-Profilschiene zur Aufnahme von Informations- oder Werbetafeln aufweist und der mit einer vorkragenden oberen Abschlußblende versehen ist.

Derartige Baldachine, die das obere Ende von Lochwänden oder anderen Wänden begrenzen, an denen eine Fülle vielfältiger Gegenstände, z.B. Werkzeuge, gehalten sind, die präsentiert werden, dienen als Verbraucher-Leitsystem. Sie sind bisher aus Einzelteilen zusammengebaut. Der zu der Ebene der Präsentationswand von unten nach oben schräg nach vorne geneigte Aufnahmeteil besteht dabei aus einer rechteckigen Matte aus parallelen Drähten, deren Länge der Länge der Präsentationswand entspricht und die am oberen und unteren Rand je eine U-Profilschiene trägt, in die die Informations- oder Werbetafeln eingesteckt werden, die Endverbraucher-Hinweisplakate sein können. Am oberen Rand der Matte stehen parallele längenveränderbare Streben vor, deren eines Ende an Aufsatzstücken der Lochwand o.dgl. befestigt ist und deren anderes Ende mit Abstand vor dem Aufnahmeteil undurchsichtige Leistenabschnitte trägt, an deren Rückseite mittels spezieller Halterungen Leuchtstoffröhren angebracht sind, die die Informations- oder Werbetafeln beleuchten. Bei langen Anordnungen ist die gerade gegenseitige Ausrichtung der Aufnahmeteile und Leisten schwierig, wodurch sich unerwünschte Wellenbildungen und Unebenheiten ergeben können. Die Montage und Demontage eines solchen vielteiligen Baldachins ist durch die notwendige Zusammenführung und Verschraubung der vielen Teile umständlich und zeitaufwendig. Beides ist bei derartigen Aufbauten unerwünscht.

Der Erfindung liegt die Aufgabe zugrunde, den eingangs erwähnten Baldachin so auszubilden, daß er sich einfach an einer Präsentationswand anbringen und zu einem langen Baldachinband zusammensetzen läßt, das ein korrektes Erscheinungsbild bietet.

Diese Aufgabe wird erfindungsgemäß dadurch gelöst, daß der Aufnahmeteil als stabiler Rahmen ausgebildet ist, von dessen oberem Rand ein schräg auskragender Dachteil ausgeht, der vorne an einem nach unten hängenden Einsteckrahmen endet, welcher zur Ebene des Aufnahmeteiles etwa parallel verläuft, daß an beiden Seitenrändern des Aufnahmeteiles und des Dachteiles je eine hängende Drahtgitter-Seitenwange angeordnet ist, die sich vom Einsteckrahmen bis zum unteren Rand des Aufnahmeteiles erstreckt, und daß im Bereich des unteren Randes des Aufnahmeteiles Aufhängeelemente angeordnet sind, die zur Ebene des Aufnahmeteiles unter einem schrägen Winkel orientiert sind.

Ein solcher Baldachin bildet eine einstückige Baueinheit handlicher Breite, die sich mit Hilfe der Aufhängeelemente direkt in Lochwandsäulen der Präsentationswand einhängen läßt, so daß Aufsatzstücke für die Lochwände entfallen. Die Aufhängelemente sind Haken o.dgl., deren Ausrichtung zur Ebene des Aufnahmeteils bewirkt, daß dieser schräg nach vorne hängt. Durch Aneinanderreihung mehrerer Baldachine wird die gewünschte Länge der oberen Abdeckung der Präsentationswand hergestellt und - da jeder aus Draht oder anderen geeigneten Materialien hergestellte Baldachin in sich stabil ist - ist die gegenseitige Ausrichtung in der Reihe exakt und es ergibt sich das Bild eines sauberen oberen Baldachin-Abschlusses der Präsentationswand. In die beiden U-Profilschienen jedes Aufnahmeteiles wird die Informations- oder Werbetafel eingesteckt und übliche sonstige Plakatrahmenhalter können entfallen. Der Einsteckrahmen am vorderen Ende des Dachteiles nimmt ein Informations- oder Werbepaneel auf, das unter Bezugnahme auf Angaben auf der Informationstafel und auf die unter dem Baldachin an der Präsentationswand hängenden Artikel klare Endverbraucherhinweise trägt, die als Leitsystem den Endverbraucher während des Einkaufs an die richtige Stelle führen und somit den Einkauf wesentlich erleichtern und zum Erlebnis machen.

Das Informations- oder Werbepaneel besteht vorteilhafterweise aus lichtdurchlässigem Material, damit eine hinter dem Einsteckrahmen an den Dachteil angehängte Leuchtstoffröhre durch Hintergrundbeleuchtung die Darstellung auf dem Informations- oder Werbepaneel optisch stark hervorhebt. Gleichzeitig beleuchtet die Leuchtstoffröhre die Informations- oder Werbetafel des schrägen Aufnahmeteils des Baldachins und die Ware an der Präsentationswand. Die indirekte Beleuchtung des gesamten Bereiches an dem Baldachin und unter diesem vermittelt am Ort des Verkaufs eine angenehme Atmosphäre.

Die beiden Drahtgitter-Seitenwangen stabilisieren die abgewinkelte Baldachinkonstruktion, die insgesamt aus Drahtgitter hergestellt sein kann. Die durchsichtigen Seitenwangen behindern die schräge Draufsicht auf die Informations- oder Werbetafeln auch bei Zusammenbau einer Reihe von Baldachinen nicht.

Der Einsteckrahmen besteht vorteilhafterweise aus U-förmig gebogener U-Profilschiene, die ein Einsetzen des Informations- oder Werbepaneels von oben ermöglicht. Zur Stabilisierung des eingesetzten Paneels und aus Gründen der Symmetrie kann auf den oberen Rand des Paneels eine vierte U-Profilschiene aufgesteckt sein, so daß der Einsteckrahmen ringsum geschlossen wirkt.

Die Drahtgitter-Seitenwangen weisen in der Ebene abgeknickte Leiterform auf. Ohne Stabilisierungseinbuße wird hierdurch Gewicht eingespart.

Jedes Aufhängeelement ist vorzugsweise als Knotenblech mit geradem hinterem Rand ausgebildet, der mit der Ebene des Aufnahmeteils einen spitzen Winkel einschließt und von dem zwischen seinen Enden ein Haken senkrecht absteht. Zum Anhängen des Baldachins werden seine beiden Haken in Löcher der Lochwandsäulen eingehängt. Durch Abstützung des senkrechten hinteren Randes des Knotenbleches an der Lochwandsäule wird der Baldachin stabil derart gehalten, daß sein Aufnahmeteil von der senkrechten Lochwandebene oben schräg nach vorne geneigt ist und sich bei Betrachtung von unten der Baldachineffekt ergibt. Jedes Knotenblech kann Löcher für Befestigungsstifte aufweisen. Als Befestigungsstifte können Schrauben dienen, die die Knotenbleche jeweils benachbarter Baldachine miteinander fest verbinden, so daß die Reihe von Baldachinen stabilisiert ist.

In der Zeichnung ist ein Ausführungsbeispiel der Erfindung schematisch dargestellt. Es zeigt:
- Fig. 1: eine perspektivische Ansicht eines Baldachins schräg von unten gesehen,
- Fig. 2: eine Seitenansicht des Baldachins nach Fig. 1,
- Fig. 3: eine Frontansicht des Baldachins nach Fig. 1,
- Fig. 4: eine Draufsicht auf den Baldachin nach Fig. 1 und
- Fig. 5: eine perspektivische Ansicht eines mit Informations- oder Werbetafel und -paneel ausgerüsteten Baldachins.

Ein Baldachin 10 für den oberen Rand einer nur angedeuteten Lochwand 11 besteht aus einer steifen Drahtgitterkonstruktion, die zu einer handhabbaren Einheit von etwa 100 cm Breite zusammengesetzt ist. Ein schräg aus der Ebene der Lochwand 11 nach vorne ragender rechteckiger Aufnahmeteil 15 und ein von diesem nach vorne waagerecht abgebogener Dachteil 16 bestehen aus ebenflächigem Drahtgitter mit quadratischen Feldern 20. Der Dachteil 16 endet vorne an einem nach unten hängenden Einsteckrahmen 17, dessen Ebene etwa parallel zur Ebene des Aufnahmeteiles 15 verläuft. Der Dachteil 16 und der Einsteckrahmen 17 haben die gleiche Breite wie der Aufnahmeteil 15. Der Einsteckrahmen 17 ist an drei Seiten umrandet von einer U-förmig gebogenen U-Profilschiene, in die von oben her ein Informations- oder Werbepaneel 19 passender Bemessung einschiebbar ist. Das Informations- oder Werbepaneel 19 besteht aus einer lichtdurchlässigen Kunststoffplatte. Zur Stabilisierung des Paneels 19 in dem Einsteckrahmen 17 dient eine gerade U-Profilschiene 21, die auf seinen oberen Rand aufgesteckt wird und die etwa gleich breit wie die geschlossene Basis 18 des Einsteckrahmens 17 ist (Fig. 5).

Hinter dem Einsteckrahmen 17 des Baldachins 10 ist mittels Haken 25 eine Leuchtstoffröhre 26 an dem Dachteil 16 aufgehängt. Dies ist der Einfachheit halber nur in Fig. 2 gezeigt. Sie dient als Hintergrundbeleuchtung für das Informations- oder Werbepaneel 19 und beleuchtet gleichzeitig eine Informations- oder Werbetafel 24 und Ware an der Lochwand 11. Vorteilhafterweise entspricht ihre Länge der Breite des Baldachins 10.

Der Aufnahmeteil 15 wird an seinem oberen Rand von einer U-Profilschiene 22 und an seinem unteren Rand von einer U-Profilschiene 23 begrenzt, die zueinander parallel verlaufen und deren Öffnungen einander zugewandt sind. In die U-Profilschienen 22,23 ist die Informations- oder Werbetafel 24 einsteckbar, deren Abmessungen denjenigen des Aufnahmeteiles 15 entsprechen und die ausreichend steif ist, um plan gegen den Aufnahmeteil 15 anzuliegen.

Die beiden Seitenränder des Aufnahmeteiles 15 und des Dachteiles 16 sind mit Drahtgitter-Seitenwangen 27,28 versehen, die von dem jeweiligen Außendraht 30,31 des Aufnahmeteiles 15 und des Dachteiles 16 senkrecht nach unten hängen. Sie bilden eine in senkrechter Ebene mit stumpfem Winkel abgeknickte Leiterform mit parallelen Längsholmen und querverlaufenden Sprossen 32. Der obere vordere Rand 27a,28a jeder Seitenwange 27,28 dient der Verschweißung mit den beiden kürzeren Schenkeln des Einsteckrahmens 17. Der hintere untere Rand 27b,28b jeder Seitenwange 27,28 stößt am hinteren Ende mit dem Außendraht 30,31 des Aufnahmeteils 15 zusammen und bildet eine Ecke, an der ein ebenes Knotenblech 35,36 angeschweißt ist, das senkrecht orientiert und parallel zu den Seitenwangen 27,28 ausgerichtet ist.

Die Knotenbleche 35 und 36 sind als etwa rechteckige Platten mit geradem hinterem Rand 40 ausgebildet, der mit der Ebene des Aufnahmeteils 15 einen spitzen Winkel einschließt und von dem ein nach hinten gerichteter Haken 41 senkrecht absteht. Jeder Haken 41 weist nach unten und ist unten von einem längeren Teilstück 40a des hinteren Randes 40 begrenzt. Die Haken 41 werden in Löcher von Lochwandsäulen 45 eingehängt. Dabei stützt sich der untere Teil 40a des Randes 40 an der Lochwandsäule 45 ab und hält den Baldachin 10 in seiner vorkragenden Position. Jede Knotenplatte 35,36 ist mit Löchern 42 versehen. Durch diese sind Befestigungsschrauben hindurchgesteckt, wenn mehrere Baldachine 10 nebeneinander an einer Lochwand 11 so montiert sind, daß die Löcher 42 der benachbarten Knotenbleche 35,36 miteinander fluchten.

Die Breite jedes Baldachins 10 ist dem üblichen Rastermaß von Lochwänden oder anderen Präsentationswänden angepaßt, so daß die Haken 41 immer in den Bereich von Lochwandsäulen 45 kommen und auf diesen höhenmäßig beliebig versetzbar sind. Da die Baldachine 10 einen oberen Endabschluß jeder Lochwand 11 bilden sollen, werden sie vorzugsweise nur wenige Zentimeter unterhalb des oberen Randes der Lochwand 11 angebracht.

## Patentansprüche

1. Baldachin (10) für eine Präsentationswand (11) für Messe- und Verkaufsstände mit einem ebenen Aufnahmeteil (15, dessen oberer und unterer Rand je eine waagerechte U-Profilschiene (22, 23) zur Aufnahme von Informations- oder Werbetafeln (24) aufweist und der mit einer vorkragenden oberen Abschlußblende versehen ist,
**dadurch gekennzeichnet,** daß der Aufnahmeteil (15) als stabiler Rahmen ausgebildet ist, von dessen oberem Rand ein schräg auskragender Dachteil (16) ausgeht, der vorne an einem nach unten hängenden Einsteckrahmen (17) endet, welcher zur Ebene des Aufnahmeteils (15) etwa parallel verläuft, daß an beiden Seitenrändern des Aufnahmeteils (15) und des Dachteils (16) je eine hängende Drahtgitter-Seitenwange (27,28) angeordnet ist, die sich vom Einsteckrahmen (17) bis zum unteren Rand des Aufnahmeteils (15) erstreckt, und daß im Bereich des unteren Randes des Aufnahmeteils (15) Aufhängeelemente angeordnet sind, die zur Ebene des Aufnahmeteils (15) unter einem schrägen Winkel orientiert sind.

2. Baldachin nach Anspruch 1, dadurch gekennzeichnet, daß die Drahtgitter-Seitenwangen (27,28) in der Ebene abgeknickte Leiterform aufweisen.

3. Baldachin nach Anspruch 1 oder 2, dadurch gekennzeichnet, daß hinter dem Einsteckrahmen (17) eine Leuchtstoffröhre (26) montiert ist.

4. Baldachin nach einem der Ansprüche 1 bis 3, dadurch gekennzeichnet, daß jedes Aufhängeelement als Knotenblech (35,36) mit geradem hinterem Rand (40) ausgebildet ist, der mit der Ebene des Aufnahmeteils (15) einen spitzen Winkel einschließt und von dem ein Haken (41) senkrecht absteht.

5. Baldachin nach Anspruch 4, dadurch gekennzeichnet, daß jedes Knotenblech (35,36) Löcher (42) für Befestigungsstifte aufweist.

## Claims

1. A baldachin (10) for a presenting wall (11) for exhibition and sales stands, comprising a plane receiving portion (15) the upper and lower edges of which respectively comprise a horizontal channel profile rail (22,23) for receiving information or advertising boards (24), and being provided with a cantilever upper end blind,
**characterized in**
that said receiving portion (15) is configured as a stable frame from the upper edge of which an oblique cantilever roof portion (16) extends which terminates in front at a downwardly depending insertion frame (17) which extends approximately parallel to the plane of said receiving portion (15), that at the two side edges of said receiving portion (15) and said roof portion (16), respectively, a hanging wire lattice side wall (27,28) is arranged which extends from said insertion frame (17) to the lower edge of said receiving portion (15), and that suspension elements are arranged in the area of the lower edge of said receiving portion (15), which are oriented in an oblique angle to the plane of said receiving portion (15).

2. A baldachin according to claim 1, characterized in that said wire lattice side walls (27,28) have a ladder shape bent in their plane.

3. A baldachin according to claim 1 or 2, characterized in that a fluorescent lamp (26) is mounted behind said insertion frame (17).

4. A baldachin according to one of the claims 1 to 3, characterized in that each suspension element is configured as a gusset (35,36) having a straight rear edge (40) which includes an acute angle with the plane of said receiving portion (15) and from which a hook (41) protrudes that extends normal to the edge.

5. A baldachin according to claim 4, characterized in that each gusset (35,36) comprises holes (42) for fastening pins.

## Revendications

1. Baldaquin (10) pour un mur de présentation (11) pour stands d'exposition et de vente, avec un élément de réception plan (15), dont les bords supérieur et inférieur présentent, chacun, un rail profilé en U horizontal (22, 23) destiné à recevoir des planches d'information ou de publicité (24) et qui est muni d'un panneau de fermeture supérieur faisant saillie vers l'avant, caractérisé par le fait que l'élément de réception (15) se présente sous forme d'un cadre stable, du bord supérieur duquel part un élément de toit (16), obliquement en saillie vers l'extérieur, qui est délimité, à l'avant, par un cadre d'insertion (17), suspendu vers le bas, cadre qui s'étend à peu près parallèlement au plan de l'élément de réception (15), par le fait qu'à chacun des deux bords latéraux de l'élément de réception (15) et de l'élément de toit (16) est disposée une pièce latérale en treillis (27, 28) qui s'étend du cadre d'insertion (17) au bord inférieur de l'élément de réception (15), et par le fait que, dans la zone du bord inférieur de l'élément de réception (15) sont disposés des organes de suspension, qui sont orientés en faisant un angle d'inclinaison par rapport au plan de l'élément de réception (15).

2. Baldaquin selon la revendication 1, caractérisé par le fait que les pièces latérales en treillis (27, 28) présentent une forme d'échelle coudée dans le plan.

3. Baldaquin selon l'une des revendications 1 ou 2, caractérisé par le fait que derrière le cadre d'insertion (17) est monté un tube d'éclairage (26).

4. Baldaquin selon l'une des revendications 1 à 3, caractérisé par le fait que chaque organe de suspension se présente sous forme d'une tôle de jonction (35, 36) ayant un bord arrière rectiligne (40), qui forme, avec le plan de l'élément de réception (15), un angle aigu et à partir duquel s'étend perpendiculairement un crochet (41).

5. Baldaquin selon la revendication 4, caractérisé par le fait que chaque tôle de jonction (35, 36) présente des trous (42) pour des goupilles de fixation.
